# EUROPÄISCHE PATENTSCHRIFT

(11) **EP 0 082 246 B1**
(45) Veröffentlichungstag und Bekanntmachung des Hinweises auf die Patenterteilung: **29.07.1987**
(21) Anmeldenummer: 82105591.0
(22) Anmeldetag: 25.06.1982
(51) Int. Cl.: A62B 7/08

(54) **Notatemschutzgerät**
Emergency breathing apparatus
Appareil respiratoire d'urgence

(30) Priorität: 19.12.1981 DE 3150412
(43) Veröffentlichungstag der Anmeldung: 29.06.1983
(73) Patentinhaber: Drägerwerk Aktiengesellschaft, 23542 Lübeck (DE)
(72) Erfinder: Pasternack, Adalbert, Dr. Dipl.-Ing., D-2407 Bad Schwartau (DE)

## Beschreibung

Die Erfindung betrifft ein Notatemschutzgerät, entsprechend dem Gattungsbegriff des Patentanspruchs 1.

In klimatisch ungünstigen Umgebungen, wie z.B. in Tauchkammern und U-Booten kann es in Notsituationen bei Störungen der Versorgungsanlagen sowohl zum Ausfall der 0₂-Versorgung als auch zusätzlich zur Unterkühlung über die Atmung kommen. Diese schwierige Situation sollte möglichst einfach und sicher umgangen werden.

Mit einer bekannten Atmungseinrichtung gilt es, den Wärmeverlust, wie er über die Atmung, verursacht zum größten Teil durch die Verdampfung von Wasser in der Lunge und den Luftkanälen, entsteht, zu verhindern. Vor allem kann dies bei einerAtmung in größeren Hölen, in denen die Atemzüge zwansläufig schneller aufeinander folgen, sehr schnell lebenswichtig sein.

Die Atmungsvorrichtung besteht aus einer Pakkung von Metallsieben, die in einem Gehäuse aus schlecht wärmeleitendem Material an einer Atemmaske angeordnet sind. Die Atmung erfolgt im Pendelbetrieb. Die mit der Ausatemluft transportierte Körperwärme wird in den Metallsieben gespeichert und dann anschließend mit der Einatemluft an den Maskenträger zurückgegeben. Die Anwendbarkeit dieser Atmungseinrichtung ist nur in Umgebungen möglich, die unabhängig von Temperaturbedingungen sonst atembare Luft enthält. Der Ausgleich eines Sauerstoffmangels ist nicht möglich (GB-PS-416 409).

In der DE-B-1 259 207 ist ein Atemschutzgerät mit Pendelatmung beschrieben, welches zwischen dem Mundstück und der Chemikalpatrone zur Regeneration der Atemluft einen Wärmetauscher zur Abkühlung der erwärmten Einatemluft besitzt.

Beim Einsatz des vorbekannten Atemschutzgerätes in ungünstiger Umgebung, wo die einzuatmende Luft von sich aus bei solch niedrigen Temperaturen vorliegt, daß eine weitere Kühlung unangebracht wäre, ist eine Anwärmung der Einatemluft auf Temperaturen, die vom Geräteträger als erträglich empfunden werden, nicht möglich.

Aufgabe der Erfindung ist ein einfaches Notatemschuzgerät, das den Träger bei Ausfall der Versorgungsanlagen sowohl mit atembarer Einatemluft versorgt als auch Wärmeverluste über die Atmung verhindert.

Die Lösung der Aufgabe erfolgt gemäß dem Kennzeichen des Anspruchs 1. Weitere Merkmale im Rahmen der Erfindung ergeben sich aus den abhängigen Ansprüchen.

Die wesentlichen Vorteile des Notatemschutzgerätes zeigen sich in der doppelten Wirkung, nämlich der 0₂-Versorgung für den Geräteträger und der Ausnutzung der Reaktionswärme aus der Patrone zur Verhinderung der Auskühlung der Atemorgane des Geräteträgers. Dies erfolgt gerätemäßig in sicherer und für den Benutzer einfachster Art und Weise.

Die notwendige Sauerstoffmenge wird mit der Ausatmung in die nähere Umgebung abgegeben und von dort mit dem nächsten Atemzug wieder eingeatmet. Die im Wärmespeicher aus der Ausatemluft gespeicherte Wärmemenge wird mit dem nächsten Einatemzug, wieder entnommen und dem Geräteträger wieder zugeführt. Der Aufbau des Gerätes ist denkbar einfach, da ein Atembeutel nicht erforderlich ist. Die zusätliche äußere Wärmeisolierung um den Patronenmantel herum in Höhe des Wärmespeichers unterstützt auf einfache Art und Weise die wärmespeichernde Wirkung.

Ein Ausführungsbeispiel der Erfindung ist in der Zeichnung dargestellt und wird im folgenden beschrieben.

Das Atemschutzgerät enthält eine C0₂-bindende und dabei 0₂-erzeugende Patrone 1 mit bekanntem inneren Aufbau, an die über einen Faltenschlauch 2 ein Mundstück 3 mit einer Nasenklemme 4 angeschlossen sind. Die Patrone 1 besitzt an ihrem Boden 5, gehalten durch den Patronenmantel 6, einen Wärmespeicher 7. Das Material des Wärmespeichers.7 ist ein hochporöser Al-Zylinder.

Das Notatemschutzgerät ist am Mundstück 3 durch einen Stopfen 8 und am Ende des Patronenmantels 6 durch einen abreißbaren Deckel 9 in der Ruhezeit vor dem Eindringen von Feuchtigkeit geschützt.

Beim Eintritt der Notsituation wird das Gerät durch Entfernen des Stopfens 8 und des Deckels 9 geöffnet und ist damit dann beatembar. Die Beatmung erfolgt nach dem Pendelprinzip. Während der Ausatmung wird in der Patrone 1 das C0₂ aus der Ausatemluft gebunden und 0₂ und gleichzeitig Wärme erzeugt. Die erzeugte Wärme wird beim Hindurchströmen während der Ausatemphase im Wärmespeicher 7 gespeichert, um dann in der Einatemphase unter Erwärmung der Einatemluft in diese hinüber zu fließen.

Damit ist der Benutzer des Notatemschutzgerätes mit 0₂ versorgt und gleichzeitig vor zu starker Auskühlung geschützt, da er die vorherige Reaktionswärme mit.dem Einatemstrom aufnimmt.

Eine äußere Mantelisolierung 10 in Höhe des Wärmes^{p}eichers 7 um den Patronenmantel 6 herum unterstützt denselben in seiner wärmespeichernden Wirkung.

## Patentansprüche

1. Notatemschutzgerät, welches im Pendelbetrieb in einer Umgebung mit für die Einatmung ungünstig tiefen Lufttemperaturen beatembar ist, und das eine CO₂-bindende und dabei 0₂-erzeugende Patrone (1) mit einem über einen Faltenschlauch (2) angeschlossenen Mundstück (3) enthält, gekennzeichnet durch einen am Boden (5) der Patrone (1) Einatemrichtung vor der Patrone (1) angeordneten und vom Patronenmantel (6) gehaltenen Wärmespeicher (7).

2. Notatemschutzgerät nach Anspruch 1, dadurch gekennzeichnet, daß der Wärmespeicher (7) ein hochporöser AI-Zylinder ist.

3. Notatemschutzgerät nach Anspruch 1 und 2, dadurch gekennzeichnet, daß der Patronenmantel (6) außen in Höhe des Wärmespeichers (7) eine Mantelisolierung (10) besitzt.

## Revendications

1. Appareil respiratoire d'urgence, qui peut être utilisé pour la respiration d'une manière pendulaire dans un environnement présentant des températures d'air défavorables pour l'inspiration, et qui contient une cartouche (1.) fixant le C0₂ et produisant ainsi de l'oxygène, avec un embout buccal (3) qui lui est relié par l'intermédiaire d'un flexbile à soufflet (2), caractérisé par un accumulateur de chaleur (7) disposé sur le fond (5) de la cartouche (1) en amont de la cartouche (1) dans le sens d'inspiration, et maintenu par l'enveloppe (6) de la cartouche.

2. Appareil respiratoire d'urgence selon la revendication 1, caractérisé en ce que l'accumulateur de chaleur (7) est un cylindre d'aluminium très poreux.

3. Appareil respiratoire d'urgence selon la revendication 1 ou 2, caractérisé en ce que l'enveloppe (6) de la cartouche est munie extérieurement, à hauteur de l'accumulateur de chaleur (7), d'une isolation (10).

## Claims

1. Emergency protective respiratory apparatus which may be ventilated in a pendulum manner in an environment with air temperatures which are unfavourably low for inspiration and which contains a CO₂-binding and thereby 0₂-generating cartridge (1) with a mouth piece (3) which is connected by way of a corrugated tube (2), characterised by a heat accumulator (7) which is arranged at the base (5) of the cartridge (1) and upstream of the cartridge (1) relative to the direction of inspiration and is held by the cartridge casing (6).

2. Emergency protective respiratory apparatus according to claim 1, characterised in that the heat accumulator (7) is a highly porous Al- cylinder.

3. Emergency protective respiratory apparatus according to claim 1 and 2, characterised in that the cartridge casing (6) has a casing insulation (10) on the outside at the level of the heat accumulator (7).
